# EUROPÄISCHE PATENTSCHRIFT

(11) **EP 0 594 556 B1**
(45) Veröffentlichungstag und Bekanntmachung des Hinweises auf die Patenterteilung: **05.03.1997**
(21) Anmeldenummer: 93890204.6
(22) Anmeldetag: 19.10.1993
(51) Int. Cl.: E06B 9/322, E06B 9/323, E06B 9/324

(54) **Antrieb für eine in einer Kopfschiene einer Innenjalousie gelagerte Antriebswelle**
Operating mechanism for the operating shaft of venetian blinds, situated in the headrail
Dispositif d'entraînement pour arbre d'entraînement située dans la traverse supérieure des stores vénitiens

(30) Priorität: 23.10.1992 AT 2110/92; 23.10.1992 AT 2112/92
(43) Veröffentlichungstag der Anmeldung: 27.04.1994
(73) Patentinhaber: WO & WO GRÜN GmbH, A-8053 Graz (AT)
(72) Erfinder: Grün, Klaus, A-8042 Graz (AT)
(74) Vertreter: Brauneiss, Leo, Dipl.Ing.

(56) Entgegenhaltungen:
- FR-A- 2 369 410
- US-A- 4 646 808
- US-A- 5 139 072
- US-A- 5 184 660

## Beschreibung

Die Erfindung betrifft einen Antrieb für eine in einer an einem Flügel befestigten Kopfschiene einer Innenjalousie gelagerte Antriebswelle, die mit einem Antriebsrad drehfest verbunden ist, das zumindest teilweise von einem Zugorgan, beispielsweise einer Kette, insbesondere einer Kugelkette oder einer Zugschnur, umschlungen ist, welches Zugorgan in wenigstens einem in einem Gehäuse angeordneten Führungskanal geführt ist. Die an der Rauminnenseite eines Fenster- oder Türflügels befestigte Innenjalousie kann hiebei Lamellen oder ein Plissee, also einen leporelloartig gefalteten Stoff, aufweisen, wobei die Lamellen bzw. das Plissee von Schnüren od.dgl. durchsetzt sind, die beim Hochziehen der Jalousie durch Verdrehen der Antriebswelle auf dieser aufgewickelt werden. Bei Lamellenjalousien mit einer sogenannten Einorganbedienung ist es auch bereits bekannt, durch Verdrehen der Antriebswelle eine Schrägstellung oder eine Parallelstellung der Lamellen zu bewirken.

Um die Antriebswelle zu verdrehen, ist diese in der Regel mit einem gleichfalls innerhalb des Kopfprofiles angeordneten Kegelzahnradgetriebe verbunden, das über einen Endloszug oder eine Kurbel betätigbar ist US-A-5139072. Derartige Konstruktionen sind jedoch aufwendig und benötigen verhältnismäßig viel Platz. Bei an der Innenseite eines Fenster- oder Türflügels unterhalb der Glasleiste unter Ausnutzung der Tiefe derselben angebrachten Innenjalousien wird die Antriebswelle mittels einer flexiblen Welle aus der seitlich offenen Kopfschiene herausgeführt und in Beschlägen umgelenkt, die an einem seitlichen Holm des Fenster- oder Türflügels montiert sind und dort vorstehen, so daß sie beim Öffnen des Flügels häufig mit der Mauerleibung kollidieren. Bei einer anderen bekannten Ausführungsform durchsetzt ein senkrecht zur Flügelebene angeordneter Antriebszapfen einen Schenkel der Kopfschiene, wobei der Antrieb durch einen Endloszug erfolgt, der im Bereich der Glasscheibe nach unten geführt ist und dadurch insbesondere bei hochgezogener Jalousie störend wirkt.

Die vorliegende Erfindung hat sich zur Aufgabe gestellt, einen Antrieb für die Antriebswelle einer Innenjalousie, also einer an der Innenseite eines Fenster- oder Türflügels angeordneten Jalousie derart zu verbessern, daß eine platzsparende und formschöne Anbringung bei gleichzeitiger einfacher konstruktiver Ausbildung gegeben ist. Zur Lösung dieser Aufgabe schlägt die Erfindung vor, daß das die Führungskanäle aufweisende Gehäuse von einem stirnseitig in die Kopfschiene eingeschobenen Einsatzstück gebildet ist, das aus einem von der Kopfschiene aufgenommenen Abschnitt und aus einem aus der Kopfschiene seitlich herausragenden Abschnitt besteht, welcher Austrittsöffnungen für das Zugorgan aufweist. In dem von der Kopfschiene aufgenommenen Abschnitt ist hiebei das Antriebsrad gelagert, welches im Zentrum eine Ausnehmung für die Aufnahme des Endes der Antriebswelle aufweist, so daß eine drehfeste Verbindung des Antriebsrades mit der Antriebswelle lediglich durch Einschieben des Einsatzteiles in die Kopfschiene erzielt wird. Durch entsprechende Ausbildung der Führungskanäle wird ohne Verwendung von ineinandergreifenden Kegelzahnrädern oder ähnlichen Getriebeelementen eine Umlenkung des Zugorganes aus der Ebene des Antriebsrades, die senkrecht zur Wickelwelle verläuft, in eine zur Flügelebene parallele Ebene bewirkt, wobei dadurch, daß die Austrittsöffnungen für das Zugorgan in dem aus der Kopfschiene seitlich herausragenden Abschnitt des Einsatzstückes vorgesehen sind, das Zugorgan nicht störend im Bereich der Glasscheibe nach unten fällt. Da der seitlich aus der Kopfschiene herausragende Abschnitt des Einsatzstückes lediglich die Führungskanäle für das Zugorgan aufzuweisen hat, nicht jedoch das Antriebsrad oder Getriebeelemente, ist es weiters möglich, die Dicke dieses aus der Kopfschiene herausragenden Abschnittes, senkrecht zur Flügelebene gemessen, wesentlich geringer zu halten als die Dicke des von der Kopfschiene aufgenommenen Abschnittes, was einerseits den Vorteil ergibt, daß die Kopfschiene in gewünschter Weise unterhalb der Glasleiste unter Ausnutzung der Tiefe derselben gegenüber der Oberfläche der Seitenholme des Flügels zurückversetzt angeordnet werden kann, anderseits der an diesen Seitenholmen anliegende, aus der Kopfschiene herausragende Abschnitt des Einsatzstückes nicht störend von diesen Seitenholmen absteht und daher beim Öffnen des Flügels nicht mit der Mauerleibung kollidiert.

Zweckmäßig ist das Antriebsrad nicht unmittelbar im Einsatzstück gelagert, sondern es ist der von der Kopfschiene aufgenommene Abschnitt des Einsatzstückes mit einem Lagerteil für das Antriebsrad verschiebbar und vorzugsweise lösbar verbunden. Durch eine Relativverschiebung zwischen dem Einsatzstück und dem Lagerteil können Toleranzen ausgeglichen werden, sodaß es nicht erforderlich ist, die Länge der Kopfschiene exakt dem Abstand zwischen den beiden lotrechten Flügelholmen bzw. den an diesen lotrechten Flügelholmen befestigten Glasleisten anzupassen. Die lösbare Verbindung erleichtert die Montage, vor allem auch hinsichtlich der Anordnung des Zugorganes.

Vorzugsweise ist der Lagerteil gleichfalls mit Führungskanälen für das Zugorgan versehen, die in die Führungskanäle des Einsatzstückes münden. Dadurch wird eine exakte Führung des Zugorganes gewährleistet.

Gemäß einem weiteren Merkmal der Erfindung weisen die Führungskanäle im Einsatzstück und/oder im Lagerteil Umlenkabschnitte für die Umlenkung des Zugorganes auf. Dadurch wird nicht nur die erforderliche Umlenkung des Zugorganes von jener Lage, in der es das Antriebsrad umschlingt, in eine Lage bewirkt, in der es an der Unterseite aus dem aus der Kopfschiene seitlich herausragenden Abschnitt des Einsatzstückes austritt, ohne daß hiefür Zahnradgetriebe, Kegelradgetriebe od.dgl. erforderlich sind, sondern es wird auch eine stets kraftschlüssige Verbindung zwischen dem Zugorgan und dem Antriebsrad sichergestellt.

Um eine Relativverschiebung bzw. lösbare Verbindung zwischen dem Einsatzstück und dem Lagerteil zu ermöglichen, können Einsatzstück und Lagerteil über eine in eine Ausnehmung eingeschobene Zunge miteinander verbunden sein, die vorzugsweise federnd ausgebildet ist.

Das Einlegen des Zugorganes in die Führungskanäle kann dadurch wesentlich erleichtert werden, daß erfindungsgemäß zumindest die Führungskanäle des aus der Kopfschiene seitlich herausragenden Abschnittes des Einsatzstückes von Nuten gebildet sind, die durch eine, vorzugsweise mit diesem Abschnitt schwenkbar verbundene und an diesem Abschnitt fixierbare Abdeckung verschließbar sind.

Insbesondere dann, wenn durch das Zugorgan bzw. durch die mittels des Zugorganes bewirkte Verdrehung der Antriebswelle sowohl ein Herablassen bzw. Hochziehen der Jalousie als auch ein Schrägstellen der Jalousielamellen erfolgt und das Zugorgan durch die Bedienungsperson nicht fixiert wird, ist es erforderlich, eine unerwünschte Bewegung des Zugorganes zu verhindern. Eine solche unerwünschte Bewegung des Zugorganes kann einerseits durch das Eigengewicht der Jalousie erfolgen, in welchem Fall die hochgezogene Jalousie nach unten gleitet, andererseits durch das Eigengewicht des Zugorganes, wodurch beispielsweise ein Verschwenken der Lamellen bewirkt wird. Um eine solche unerwünschte Bewegung des Zugorganes zu vermeiden, ist gemäß einem weiteren Merkmal der Erfindung im Führungskanal zumindest eine Bremseinrichtung für das Zugorgan vorgesehen.

Bei Verwendung einer Kugelkette als Zugorgan kann die Fixierung desselben dadurch erfolgen, daß ein in den Führungskanal ragender Vorsprung vorgesehen ist, der sich bei Ausübung eines Schubes auf die Kugelkette durch das Jalousiegewicht in dieser verhakt. Dadurch wird verhindert, daß durch das Eigengewicht die hochgezogene Jalousie in unerwünschter Weise nach unten fällt, wenn nach dem Hochziehen keine Fixierung durch die Bedienungsperson erfolgt. Die Anordnung ist hiebei so getroffen, daß durch das Eigengewicht der Jalousie die Kugelkette in eine Lage gezogen wird, in der der Vorsprung zwischen zwei Kugeln eingreift.

Um eine unerwünschte Betätigung der Antriebswelle durch das Gewicht des Zugorganes zu verhindern, kann im Führungskanal eine Friktionsbremse vorgesehen sein, die vorzugsweise von einem federnd ausgebildeten Abschnitt einer Wand des Führungskanales gebildet ist, welcher Abschnitt auf das Zugorgan bremsend wirkt.

Der aus der Kopfschiene herausragende Abschnitt des Einsatzstückes ist zweckmäßig durch eine Abdeckkappe abgedeckt, die einerseits ein formschönes Aussehen gewährleistet, anderseits eine Anpassung an verschiedene Flügelarten und Glasleistenprofile ermöglicht und eventuell vorhandene Zwischenräume in formschöner Weise abdeckt.

Eine einfache und sichere Fixierung des von der Kopfschiene aufgenommenen Abschnittes des Einsatzstückes in dieser Kopfschiene läßt sich dadurch erzielen, daß dieser Abschnitt mit einem in eine Schultere, die am Ende eines Schenkels der U-förmigen Kopfschiene vorgesehen ist, eingesetzten federnden Gleitstück versehen ist.

Vorzugsweise ist die Dicke zumindest des aus der Kopfschiene seitlich herausragenden Abschnittes, senkrecht zur Flügelebene gemessen, geringer als der Abstand zwischen den Schenkeln der Kopfschiene, wobei dieser herausragende Abschnitt eine seitliche Fortsetzung des einen Schenkels bildet. Eine solche Ausbildung stellt bei einer an der Innenseite eines Flügels angeordneten Innenjalousie sicher, daß die Kopfschiene unter Ausnützung des der Breite der Glasleiste entsprechenden Zwischenraumes zwischen der Innenseite des Flügelrahmens und der Verglasung möglichst nahe an die Verglasung bzw. bei Unterteilung derselben durch Sprossen an diese Sprossen herangerückt werden kann.

Die Befestigung der mit einem erfindungsgemäßen Antrieb ausgestatteten Jalousie erfolgt zweckmäßig dadurch, daß der aus der Kopfschiene seitlich herausragende Abschnitt des Einsatzstückes mit Befestigungsmitteln, vorzugsweise mit Öffnungen für Befestigungsschrauben, -nägel od.dgl., versehen ist. Eine solche Anordnung ermöglicht es beispielsweise der Hausfrau, ohne Schwierigkeiten die Jalousie lediglich durch Lösen der Befestigungsschrauben od.dgl. zwecks Reinigung zu demontieren, ähnlich wie bei einem Vorhang.

Fallweise sind an den seitlichen Rändern der Jalousie parallel zu den seitlichen Flügelholmen Führungsschnüre für die Jalousie vorgesehen, die ein Ausschwenken der herabgelassenen Jalousie verhindern. Bei den bekannten Jalousien wurden diese Führungsschnüre durch am unteren Flügelquerholm befestigte unschöne Beschläge gespannt. Dadurch, daß beim erfindungsgemäßen Antrieb seitlich aus der Kopfschiene herausragende Abschnitte des Einsatzstückes vorgesehen sind, ist es möglich, diese Einsatzstücke mit einer Spannvorrichtung für die Führungsschnüre zu versehen, so daß die Spannvorrichtungen am unteren Flügelquerholm entfallen können. Die im Einsatzstück vorgesehenen Spannvorrichtungen können hiebei auf verschiedene Weise ausgebildet sein, beispielsweise aus einem fixierbaren Drehteil bestehen, an dem das Ende einer Führungsschnur befestigt ist.

Um bei den Innenjalousien eine Anpassung an verschiedene Glasleistentiefen zu ermöglichen, kann erfindungsgemäß der aus der Kopfschiene seitlich herausragende Abschnitt des Einsatzstückes mit einem an der Flügelinnenseite anliegenden Ausgleichsstück lösbar verbunden sein. Durch entsprechende Wahl des Ausgleichsstückes wird sichergestellt, daß der dem Glas zugewendete kürzere Schenkel der Kopfschiene eine optimale Lage einnimmt, so daß das Kopfprofil nur geringfügig über die Flügelinnenseite vorsteht.

In der Zeichnung ist die Erfindung anhand eines Ausführungsbeispieles schematisch veranschaulicht.

Fig.1 zeigt einen Teil eines dem Rauminneren zugewendeten Fensterflügels mit am oberen waagrechten Flügelholm befestigter Lamellenjalousie. Fig.2 stellt einen Schnitt nach der Linie II - II in Fig.1 dar und Fig.3 zeigt in vergrößertem Maßstab einen Schnitt nach der Linie III - III in Fig.1. Fig.4 stellt in einem Schnitt parallel zur Flügelebene einen Teil einer Antriebseinrichtung für einen Aufzugsund/oder Wendemechanismus dar und Fig. 5 zeigt einen Schnitt nach der Linie V - V in Fig.4. Fig.6 stellt ein Einsatzstück in einer Ansicht senkrecht zur Flügelebene dar. Fig.7 zeigt einen Schnitt nach der Linie VII - VII in Fig.6, jedoch mit auf das Einsatzstück aufgesetzter Abdeckkappe, und Fig.8 zeigt eine Ansicht auf die Abdeckkappe in Richtung des Pfeiles VIII in Fig.7.

In Fig.1 ist der obere Teil eines Fensterflügels mit seinem oberen waagrechten Flügelholm 1 und den beiden seitlichen Flügelholmen 2 dargestellt, der mit einer Doppelverglasung 3 versehen ist, die von einer schrägen Glasleiste 4 gehalten ist. An der Innenseite des Fensterflügels ist eine Lamellenjalousie 5 befestigt, die eine Kopfschiene 6 aufweist, welche übliche leiterartige Stützvorrichtungen für Lamellen 7 trägt, von welchen in der Zeichnung lediglich die obersten Lamellen dargestellt sind. Das Hochziehen der Lamellen erfolgt in üblicher Weise über die Lamellen 7 durchsetzende Schnüre 8, welche auf einer im Inneren der Kopfschiene 6 gelagerten Antriebswelle 9 aufwickelbar sind. Die Antriebswelle ist mit einem Antriebsrad 10 drehfest verbunden, das teilweise von einer Kugelkette 11 umschlungen ist, die in der im folgenden noch näher beschriebenen Weise aus der Kopfschiene 6 herausgeführt ist. Durch Betätigen der Kugelkette kann mittels eines üblichen, nicht näher beschriebenen Mechanismus nicht nur das Hochziehen oder Herablassen der Lamellen 7, sondern auch ein Verstellen der Lage, also beispielsweise eine Schrägstellung derselben, vorgenommen werden.

Anstelle der Lamellen kann auch beispielsweise ein Plissee, also ein leporelloartig gefalteter Stoff, vorgesehen sein.

Die Kopfschiene 6 weist, wie insbesondere aus Fig.3 hervorgeht, einen Boden 12 und von diesem abstehende Schenkel 13, 14 auf, von welchen der dem Rauminneren zugewandte Schenkel 14 höher ist als der Schenkel 13, sodaß er bei montierter Jalousie den oberen waagrechten Flügelholm 1 teilweise übergreift, wie dies insbesondere aus Fig.2 hervorgeht. Dadurch wird trotz des Vorhandenseins der schräg verlaufenden Glasleiste 4 einerseits sichergestellt, daß die Jalousie in erwünschter Weise möglichst nahe an der Verglasung 3 angeordnet ist, andererseits ein störend wirkender sichtbarer Spalt zwischen dem oberen waagrechten Flügelholm 1 und dem oberen Ende der Kopfschiene 6 vermieden wird.

Der höhere Schenkel 14 der Kopfschiene 6 ist an seinem freien Ende mit einer dem Inneren der Kopfschiene zugewandten U-förmigen Schulter 15 versehen, in welcher ein Einsatzstück 17 fixiert ist. Die Einsatzstücke 17 dienen der Befestigung der Kopfschiene 6 und damit der gesamten Jalousie am Fensterflügel, wobei das in Fig.1 links dargestellte Einsatzstück auch mit der Antriebseinrichtung für den Aufzugs- und/oder Wendemechanismus für die Jalousie, also den Mechanismus für die Verdrehung des Antriebsrades 10 und damit der Antriebswelle 9 verbunden ist. Diese Antriebseinrichtung weist einen Lagerteil 16 für die drehbare Lagerung des mit der Antriebswelle 9 drehfest kuppelbaren Antriebsrades 10 auf, der mit Führungskanälen 18 für die das Antriebsrad 10 teilweise umschlingende Kugelkette 11 versehen ist, welche Führungskanäle 18 mit Führungskanälen 19 im Einsatzstück 17 kommunizieren. Die Führungskanäle 18, 19 weisen, wie aus den Fig. 4, 5 und 6 hervorgeht, Umlenkabschnitte für die Kugelkette 11 auf, sodaß eine direkte Umlenkung der das Antriebsrad 10 teilweise umschlingenden Kugelkette 11 derart erfolgt, daß diese Kugelkette nach ihrer Umschlingung des Antriebsrades 10 zunächst parallel zum längeren Schenkel 14 der Kopfschiene 6 und parallel zur Flügelebene geführt ist und dann unten aus dem Einsatzstück 17 austritt.

Die Fixierung des Einsatzstückes 17 in der Kopfschiene 6 erfolgt über ein in die U-förmige Schulter 15 eingesetztes und dort mit Klemmschluß gehaltenes Gleitstück 20, das, wie aus Fig. 6 hervorgeht, lediglich über einen Steg 21 mit dem übrigen Teil des aus Kunststoff bestehenden Einsatzstückes 17 verbunden ist und daher federnd in der U-förmigen Schulter 15 anliegt.

Die Verbindung des Einsatzstückes 17 mit dem Lagerteil 16 erfolgt über eine federnde Zunge 22 des Einsatzstückes 17, die in eine Ausnehmung 23 zwischen den Führungskanälen 18 im Lagerteil 16 eingesetzt ist. Der Lagerteil 16 läßt sich somit relativ zum Einsatzstück 17 verschieben, sodaß bestehende Maßtoleranzen ausgeglichen werden können. Des weiteren wird durch diese Anordnung ein einfaches Einlegen der Kugelkette 11 in die Führungskanäle 19 ermöglicht, nachdem vorher diese Kugelkette im Lagerteil 16 derart eingelegt wurde, daß sie das Antriebsrad 10 teilweise umschlingt und von den Führungskanälen 18 aufgenommen ist, insbesondere dann, wenn, wie dies im folgenden näher erläutert wird, in den Führungskanälen Bremseinrichtungen für die Kugelkette vorgesehen sind.

Zumindest der aus der Kopfschiene 6 seitlich herausragende Teil des Einsatzstückes 17 ist, senkrecht zur Ebene des Fensterflügels gemessen, dünner als der Abstand zwischen den Schenkeln 13,14 der Kopfschiene 6 und dient einerseits zur Befestigung am Fensterflügel, anderseits bei dem in Fig.1 links dargestellten Einsatzstück 17 auch zur Führung der Kugelkette 11 in den Führungskanälen 19. Für die Befestigung am Fensterflügel sind vorzugsweise von Langlöchern gebildete Öffnungen 24 vorgesehen, durch welche Befestigungsschrauben, -nägel od.dgl. hindurchgeführt werden können. Die Führungskanäle 19 für die Kugelkette 11 sind von offenen Nuten gebildet, die durch eine mit dem Einsatzstück 17 schwenkbar verbundene Abdeckung 25 verschließbar sind. Die Verbindung erfolgt durch ein Filmscharnier 35, um das die Abdeckung 25 schwenkbar ist. In der Verschlußlage ist die Abdeckung 25 durch in Löcher 26 einrastende Zapfen 27 fixiert.

Fallweise werden Führungsschnüre an den seitlichen Rändern der Jalousie parallel zu den seitlichen Flügelholmen 2 angeordnet, die ein Ausschwenken der herabgelassenen Jalousie verhindern. Zum Spannen dieser Führungsschnüre ist im seitlich aus der Kopfschiene herausragenden Abschnitt des Einsatzstückes 17 eine Spannvorrichtung vorgesehen, die aus einem Drehteil 28 besteht, an dem das Ende der Führungsschnur befestigt wird. Durch Verdrehen dieses Drehteiles 28 wird die Führungsschnur gespannt, worauf der Drehteil in seiner Lage fixiert wird.

Wie aus Fig.7 hervorgeht, ist der aus der Kopfschiene 6 seitlich herausragende Abschnitt des Einsatzteiles 17 durch eine Abdeckkappe 29 abgedeckt, die in Fig.8 in Ansicht in Richtung zum Fensterflügel, teilweise im Schnitt dargestellt ist und die auf den seitlich herausragenden Abschnitt des Einsatzstückes 17 aufgeschnappt wird. Die Abdeckkappe 29 weist Austrittsöffnungen 30 für die Kugelkette 11 auf und ist mit einem Fortsatz 31 zur Abdeckung des Spaltes im Bereich der Glasleiste 4 versehen.

Die am Markt befindlichen Fenster weisen verschiedene Glasleistentiefen auf. Es kann daher vorkommen, daß für die unmittelbare Befestigung des aus der Kopfschiene 6 seitlich herausragenden Abschnittes 18 am seitlichen Flügelholm 2 nicht genügend Platz zur Verfügung steht. Um hier einen Ausgleich zu schaffen, kann der aus der Kopfschiene 6 seitlich herausragende Abschnitt des Einsatzstückes 17 mit einem an der Flügelinnenseite anliegenden Ausgleichsstück 32 versehen sein, wie dies in Fig.7 strichliert dargestellt ist.

Um zu verhindern, daß bei einem durch das Jalousiegewicht auf die Kugelkette 11 ausgeübten Schub die Jalousie in unerwünschter Weise selbsttätig herabgelassen wird, ist im Führungskanal 18 des Lagerteiles 16 ein Vorsprung 33 (siehe Fig.5) vorgesehen, in dem sich bei Ausübung eines Schubes auf die Kugelkette 11 durch das Jalousiegewicht diese Kugelkette verhakt. Weiters ist in dem seitlich aus der Kopfschiene 6 herausragenden Abschnitt des Einsatzstückes 17 eine Friktionsbremse für die Kugelkette vorgesehen, die aus einem federnd ausgebildeten Teil 34 in der Zunge 22 gebildet ist, der ein Stück des Führungskanales 18 im Lagerteil 16 begrenzt. Diese Friktionsbremse verhindert eine unerwünschte Betätigung der Antriebswelle 9 durch das Gewicht der Kugelkette 11.

## Patentansprüche

1. Antrieb für eine in einer an einem Flügel befestigten Kopfschiene (6) einer Innenjalousie gelagerte Antriebswelle (9), die mit einem Antriebsrad (10) drehfest verbunden ist, das zumindest teilweise von einem Zugorgan (11), beispielsweise einer Kette, insbesondere einer Kugelkette, oder einer Zugschnur, umschlungen ist, welches Zugorgan in wenigstens einem in einem Gehäuse angeordneten Führungskanal (19) geführt ist, dadurch gekennzeichnet, daß das die Führungskanäle (19) aufweisende Gehäuse von einem stirnseitig in die Kopfschiene eingeschobenen Einsatzstück (17) gebildet ist, das einen von der Kopfschiene (6) aufgenommenen Abschnitt und einen aus der Kopfschiene (6) seitlich herausragenden Abschnitt aufweist, welcher Austrittsöffnungen (30) für das Zugorgan (11) aufweist.

2. Antrieb nach Anspruch 1, dadurch gekennzeichnet, daß der von der Kopfschiene (6) aufgenommene Abschnitt des Einsatzstückes (17) mit einem Lagerteil (16) für das Antriebsrad (10) verschiebbar und vorzugsweise lösbar verbunden ist.

3. Antrieb nach Anspruch 1 und 2, dadurch gekennzeichnet, daß das Einsatzstück (17) mit dem Lagerteil (16) über eine in eine Ausnehmung (23) eingeschobene Zunge (22) verbunden ist, die vorzugsweise federnd ausgebildet ist.

4. Antrieb nach Anspruch 1, 2 oder 3, dadurch gekennzeichnet, daß der Lagerteil (16) gleichfalls mit Führungskanälen (18) für das Zugorgan (11) versehen ist, die in die Führungskanäle (19) des Einsatzstückes (17) münden.

5. Antrieb nach einem der Ansprüche 1 bis 4, dadurch gekennzeichnet, daß die Führungskanäle (18,19) im Einsatzstück (17) und/oder im Lagerteil (16) Umlenkabschnitte für die Umlenkung des Zugorganes (11) aufweisen.

6. Antrieb nach einem der Ansprüche 1 bis 5, dadurch gekennzeichnet, daß zumindest die Führungskanäle (19) des aus der Kopfschiene (6) seitlich herausragenden Abschnittes des Einsatzstückes (17) von Nuten gebildet sind, die durch eine, vorzugsweise mit diesem Abschnitt schwenkbar verbundene und an diesem Abschnitt fixierbare Abdeckung (25) verschließbar sind.

7. Antrieb nach einem der Ansprüche 1 bis 6, dadurch gekennzeichnet, daß im Führungskanal (18,19) zumindest eine Bremseinrichtung für das Zugorgan (11) vorgesehen ist.

8. Antrieb nach Anspruch 7, dadurch gekennzeichnet, daß bei Verwendung einer Kugelkette als Zugorgan (11) ein in den Führungskanal (18) ragender Vorsprung (33) vorgesehen ist, der sich bei Ausübung eines Schubes auf die Kugelkette durch das Jalousiegewicht in dieser verhakt.

9. Antrieb nach Anspruch 7, dadurch gekennzeichnet, daß im Führungskanal (19) eine Friktionsbremse vorgesehen ist, die vorzugsweise von einem federnd ausgebildeten Abschnitt (34) einer Wand des Führungskanales (18) gebildet ist.

10. Antrieb nach einem der Ansprüche 1 bis 9, dadurch gekennzeichnet, daß der aus der Kopfschiene (6) herausragende Abschnitt des Einsatzstückes (17) durch eine Abdeckkappe (29) abgedeckt ist.

11. Antrieb nach einem der Ansprüche 1 bis 10, dadurch gekennzeichnet, daß der von der Kopfschiene (6) aufgenommene Abschnitt des Einsatzstückes (17) mit einem in eine Schulter (15), die am Ende eines Schenkels (14) der U-förmigen Kopfschiene (6) vorgesehen ist, eingesetzten federnden Gleitstück (20) versehen ist.

12. Antrieb nach Anspruch 11, dadurch gekennzeichnet, daß die Dicke zumindest des aus der Kopfschiene (6) seitlich herausragenden Abschnittes des Einsatzstückes (17), senkrecht zur Flügelebene gemessen, geringer ist als der Abstand zwischen den Schenkeln (13,14) der Kopfschiene (6) und daß dieser herausragende Abschnitt eine seitliche Fortsetzung des einen Schenkels (14) bildet.

13. Antrieb nach einem der Ansprüche 1 bis 12, dadurch gekennzeichnet, daß der aus der Kopfschiene (6) seitlich herausragende Abschnitt des Einsatzstückes (17) mit Befestigungsmitteln, vorzugsweise mit Öffnungen (24) für Befestigungsschrauben, -nägel od.dgl., versehen ist.

14. Antrieb nach einem der Ansprüche 1 bis 13, dadurch gekennzeichnet, daß bei Anordnung von Führungsschnüren an den seitlichen Rändern der Jalousie das Einsatzstück (17) mit einer Spannvorrichtung (28) für diese Führungsschnüre versehen ist.

15. Antrieb nach einem der Ansprüche 1 bis 14, dadurch gekennzeichnet, daß die aus der Kopfschiene (6) seitlich herausragenden Abschnitte des Einsatzstückes (17) mit einem an der Flügelinnenseite anliegenden Ausgleichsstück (32) lösbar verbunden sind.

## Claims

1. Operating mechanism for an operating shaft (9) mounted in a head rail (6) of an internal Venetian blind fastened to a window casement, which operating shaft is connected in a rotationally secure manner to an operating wheel (10), around which at least partially a pulling part (11) is wound, for example a chain, in particular a bead chain, or a pulling cord, which pulling part is guided in at least one guide channel (19) arranged in a housing, characterized in that the housing having the guide channels (19) is formed by an insert (17) inserted at the front into the head rail, which insert has a section incorporated in the head rail (6) and a section projecting out of the side of the head rail (6), which section has outlet openings (30) for the pulling part (11).

2. Operating mechanism according to claim 1, characterized in that the section of the insert (17) incorporated in the head rail (6) is displaceably and preferably releasably connected to a bearing part (16) for the operating wheel (10).

3. Operating mechanism according to claim 1 and 2, characterized in that the insert (17) is connected to the bearing part (16) by way of a tongue (22) inserted into a recess (23), which tongue is preferably formed in a resilient manner.

4. Operating mechanism according to claim 1, 2 or 3, characterized in that the bearing part (16) is likewise provided with guide channels (18) for the pulling part (11), which open into the guide channels (19) of the insert (17).

5. Operating mechanism according to one of claims 1 to 4, characterized in that the guide channels (18, 19) in the insert (17) and/or in the bearing part (16) have deflection sections for deflecting the pulling part (11).

6. Operating mechanism according to one of claims 1 to 5, characterized in that at least the guide channels (19) of the section of the insert (17) which projects out of the side of the head rail (6) are formed by grooves which can be closed by a cover (25) which is preferably rotatably connected to this section and can be fixed to this section.

7. Operating mechanism according to one of claims 1 to 6, characterized in that in the guide channel (18, 19) at least one braking device is provided for the pulling part (11).

8. Operating mechanism according to claim 7, characterized in that with the use of a bead chain as pulling part (11) a projection (33) projecting into the guide channel (18) is provided, which, when the bead chain is pulled, interlocks with the bead chain due to the weight of the Venetian blind.

9. Operating mechanism according to claim 7, characterized in that in the guide channel (19) a friction brake is provided which is preferably formed by a resiliently formed section (34) of a wall of the guide channel (18).

10. Operating mechanism according to one of claims 1 to 9, characterized in that the section of the insert (17) projecting out of the head rail (6) is covered by a cap (29).

11. Operating mechanism according to one of claims 1 to 10, characterized in that the section of the insert (17) incorporated in the head rail (6) is provided with a resilient sliding piece (20) inserted into a shoulder (15) which is provided at the end of a limb (14) of the U-shaped head rail (6).

12. Operating mechanism according to claim 11, characterized in that the thickness of at least the section of the insert (17) which projects out of the side of the head rail (6), measured at right angles to the plane of the window casement, is less than the spacing between the limbs (13, 14) of the head rail (6) and in that this projecting section forms a lateral continuation of the one limb (14).

13. Operating mechanism according to one of claims 1 to 12, characterized in that the section of the insert (17) which projects out of the side of the head rail (6) is provided with fastening means, preferably with openings (24) for fastening screws, fastening nails or suchlike.

14. Operating mechanism according to one of claims 1 to 13, characterized in that, with the arrangement of guide cords at the side edges of the Venetian blind, the insert (17) is provided with a gripping device (28) for these guide cords.

15. Operating mechanism according to one of claims 1 to 14, characterized in that the sections of the insert (17) projecting out of the side of the head rail (6) are releasably connected to a levelling piece (32) abutting the inside of the window casement.

## Revendications

1. Entraînement pour un arbre d'entraînement (9), monté à rotation dans un rail de tête (6) fixé à un battant, d'un store vénitien, arbre d'entraînement relié, assujetti en rotation, à une roue d'entraînement (10) enlacée au moins partiellement par un organe de traction (11) par exemple une chaîne en particulier une chaîne à billes ou un cordon de traction, organe de traction guidé dans au moins un canal de guidage (19) ménagé dans un carter, caractérisé en ce que le carter présentant les canaux de guidage (19) est constitué par une pièce rapportée (17) introduite frontalement dans le rail de tête et présentant un troncon reçu dans le rail de tête (6) et présentant un tronçon, sortant latéralement du rail de tête (6) et comportant des ouvertures de sortie (30) pour l'organe de traction (11).

2. Entraînement selon la revendication 1, caractérisé en ce que le tronçon, recu dans le rail de tête (6) de la pièce rapportée (17) est relié avec faculté de déplacement et de préférence d'une façon amovible, à une partie palier (16) destinée à la roue d'entraînement (10).

3. Entraînement selon les revendication 1 et 2, caractérisé en ce que la pièce rapportée (17) est reliée à la partie palier (16) par l'intermédiaire d'une languette (22) introduite dans un évidement (23) et réalisée de préférence élastique.

4. Entraînement selon la revendication 1, 2 ou 3, caractérisé en ce que la partie palier (16) est pourvue également de canaux de guidage (18) pour l'organe de traction (11) et débouchant dans les canaux de guidage (19) de la pièce rapportée (17).

5. Entraînement selon l'une des revendications 1 à 4, caractérisé en ce que les canaux de guidage (18, 19) ménagés dans la pièce rapportée (17) et/ou dans la partie palier (16) présentent des tronçons de déviation destinés à dévier l'organe de traction (11).

6. Entraînement selon l'une des revendications 1 à 5, caractérisé en ce qu'au moins les canaux de guidage (19) du tronçon, sortant latéralement du rail de tête (6), de la pièce rapportée (17) sont constitués par des rainures susceptibles d'être obturées au moyen d'un recouvrement (25), de préférence relié à pivotement à ce tronçon et susceptible d'être fixé à ce tronçon.

7. Entraînement selon l'une des revendications 1 à 6, caractérisé en ce qu'au moins un dispositif de freinage est prévu pour l'organe de traction (11) dans le canal de guidage (18, 19).

8. Entraînement selon la revendication 7, caractérisé en ce qu'une saillie (33), pénétrant dans le canal de guidage (18) et qui, lorsqu'une poussée est exercée sur la chaîne à billes s'accroche dans celle-ci du fait du poids du store, est prévue en cas d'utilisation d'une chaîne à billes comme organe de traction (11).

9. Entraînement selon la revendication 7, caractérisé en ce qu'un frein à friction, qui est constitué de préférence par un tronçon (34) réalisé élastique et appartenant à une paroi du canal de guidage (18), est constitué dans le canal de guidage (19).

10. Entraînement selon l'une des revendications 1 à 9, caractérisé en ce que le troncon, sortant du rail de tête (6), de la pièce rapportée (17) est recouvert par un capuchon de recouvrement (29).

11. Entraînement selon l'une des revendications 1 à 10, caractérisé en ce que le troncon, recu dans le rail de tête (6), de la pièce rapportée (17) est pourvu d'une pièce de coulissement (20) élastique, insérée dans un épaulement (15) prévu à l'extrémité d'une branche (14) du rail de tête (6) en forme de U.

12. Entraînement selon la revendication 11, caractérisé en ce que l'épaisseur au moins du tronçon sortant latéralement du rail de tête (6), de la pièce rapportée (17), lorsque l'on mesure perpendiculairement par rapport au plan du battant, est inférieure à la distance existant entre les branches (13, 14) du rail de tête (6), et en ce que ce tronçon sortant constitue un prolongement latéral de la branche (14).

13. Entraînement selon l'une des revendications 1 à 12, caractérisé en ce que le tronçon, sortant latéralement du rail de tête (6), de la pièce rapportée (17) est pourvu de moyens de fixation, de préférence d'ouvertures (24) destinées à des vis, des clous ou des fixations analogues.

14. Entraînement selon l'une des revendications 1 à 13, caractérisé en ce que, lorsque des cordons de guidage sont disposés sur les bords latéraux du store, la pièce rapportée (17) est pourvue d'un dispositif tendeur (28) destiné à ces cordons de guidage.

15. Entraînement selon l'une des revendications 1 à 14, caractérisé en ce que les tronçons, sortant latéralement du rail de tête (6), de la pièce rapportée (17) sont reliés de façon désolidarisable à une pièce de compensation (32) reposant contre la face intérieure du battant.
